# EUROPÄISCHE PATENTSCHRIFT

(11) **EP 0 712 541 B1**
(45) Veröffentlichungstag und Bekanntmachung des Hinweises auf die Patenterteilung: **29.01.1997**
(21) Anmeldenummer: 94922829.0
(22) Anmeldetag: 01.08.1994
(51) Int. Cl.: H01R 13/719

(54) **FILTER-STECKER**
FILTER PLUG
CONNECTEUR-FILTRE

(30) Priorität: 06.08.1993 DE 4326486
(43) Veröffentlichungstag der Anmeldung: 22.05.1996
(73) Patentinhaber: SIEMENS AKTIENGESELLSCHAFT, 80333 München (DE)
(72) Erfinder: DIRMEYER, Josef, D-92439 Bodenwöhr (DE)
(86) Internationale Anmeldenummer: DE9400892
(87) Internationale Veröffentlichungsnummer: WO9505019

(56) Entgegenhaltungen:
- DE-U- 9 112 098

## Beschreibung

Die Erfindung betrifft einen Filter-Stecker gemäß Oberbegriff von Patentanspruch 1.

Solche Filter-Stecker dienen einerseits dazu eine steckbare elektrische Verbindung zu schaffen und andererseits Störungen, die über diese Verbindung übertragen werden könnten, abzublocken. Die Stecker sind meist auf einer eine Schaltung tragenden Leiterplatte aufgelötet und ragen durch eine Öffnung eines die Schaltung umgebenden Gehäuses.

Um Störungen, die über die Anschlußstifte in das Gehäuse geleitet, oder Störstrahlung, die von der Schaltung auf die Anschlußstifte abgestrahlt werden können, wirksam abzublocken, sind aus Ferritmaterial hergestellte Filterelemente auf die Filter-Stecker aufgesteckt (DE-U 91 12 098). Die Filterelemente weisen Bohrungen im Raster der Steckerstifte auf. Sie werden durch die Anschlußstifte in dem Stecker gehalten.

Da die Steckerleiste aus Isolierstoff hergestellt ist, kann Störstrahlung ungehindert nach drinnen oder draußen dringen. Um eine gute Abblockung der Störstrahlung zu erzielen, sind relativ große Filterelemente oder Schirmbleche, die den Stekker umgeben, notwendig.

Der Erfindung liegt das Problem zugrunde, einen Filter-Stekker zu schaffen, durch den Störungen ohne Verwendung eines gesonderten Filterelements wirksam abgeblockt wird.

Das Problem ist erfindungsgemäß durch die Merkmale von Patentanspruch 1 oder 2 gelöst. Dabei dient der Leistenkörper selber als Filterelement, da er aus einem Gemisch aus Isolierstoff und Ferritmaterial hergestellt ist.

Da ein gesondertes Filterelement und damit auch eine Aufnahme für das Filterelement entfällt, hat die Verwendung eines solchen Filter-Steckers den Vorteil, daß sich ein Montageschritt erübrigt. Durch den Stecker werden Störungen besser abgeblockt, wobei der Leistenkörper sowohl als EMV-Schutz als auch als kapazitive und/oder induktive Dämpfung dient. Somit kann auch ein zusätzliches Schirmblech um den Filter-Stecker wegfallen.

Vorteilhafte Ausgestaltungen der Erfindung sind in den Unteransprüchen gekennzeichnet.

Ein Ausführungsbeispiel der Erfindung ist im folgenden unter Bezugnahme auf die schematische Zeichnung näher erläutert. Es zeigen:
- Figur 1:: einen erfindungsgemäßen Filter-Stecker bei Verwendung in einem Steuergerät,
- Figur 2:: eine Draufsicht auf den Filter-Stecker und
- Figur 3:: einen Schnitt durch den Filter-Stecker entlang der Linie III-III gemäß Figur 2.

Ein erfindungsgemäßer Filter-Stecker dient unter anderem zur Unterdrückung von unerwünschten Störungen, wie Hochfrequenzsignalen, eingestreuten Signalen oder Schaltspitzen. Ein solcher Stecker kann vielfältig eingesetzt werden. Insbesondere in der Automobil-Elektronik kann er häufig verwendet werden. Vornehmlich wird er bei sicherheitsrelevanten Anwendungen, wie Airbag-Systemen, eingesetzt.

In der Figur 1 ist ein Anwendungsbeispiel eines erfindungsgemäßen Filter-Steckers 1 dargestellt. In einem metallischen Gehäuse 2 eines Steuergeräts ist eine elektronische Schaltung 3 auf einer Leiterplatte 4 angeordnet. Der Filter-Stecker 1 ist mit seinen Anschlußstiften 5 auf die Leiterplatte 4 gelötet und somit mit der Schaltung 3 elektrisch verbunden. Über den Stecker 1 und einen in ihm steckenden Gegenstecker 6 wird die Schaltung 3 beispielsweise mit Sensoren, einer Spannungsversorgung oder anderen Steuergeräten über ein Kabel 7 elektrisch verbunden. Durch den Filter-Stecker 1 sollen sowohl Störstrahlungen (durch blitzförmige Pfeile dargestellt) als auch leitungsgebundene Störungen (durch Pfeile dargestellt), die über die Anschlußstifte 5 oder das Kabel 7 folgend aus dem Gehäuse 2 oder in das Gehäuse 2 geleitet werden können, abgeblockt oder stark gedämpft werden.

Ein Filter-Stecker 1 kann als Stiftleiste, wie sie in den Zeichnungen dargestellt ist, als Messerleiste oder als Buchsenleiste ausgeführt sein. Für die Erfindung ist es jedoch unerheblich, wie der Filter-Stecker 1 ausgestaltet ist.

Anhand eines Filter-Steckers 1 in Form einer Stiftleiste wird die Erfindung näher erläutert (Figur 2). Die Stiftleiste weist einen Leistenkörper 8 auf, durch den die parallelen, in einem Raster angeordneten und elektrisch leitenden Anschlußstifte 5 führen. Mit Hilfe von diversen Befestigungsmitteln 9, wie z.B. Bohrungen, verformbare Quetschrippen oder Rastelementen, kann die Stiftleise an dem Gehäuse 2 oder an der Leiterplatte 4 befestigt werden.

Die Stiftleiste weist eine nach hinten offene Kammer 10 (Figur 3) auf, in die der entsprechende Gegenstecker 6 gesteckt werden kann. Damit wird ein steckbarer elektrischer Kontakt hergestellt.

Um Störungen, die durch die Anschlußstifte 5 oder im Bereich der Anschlußstifte 5 über den Stecker 1 geleitet werden, abzublocken, ist der Leistenkörper 8 als Filterelement ausgebildet. Hierzu wird bei der Herstellung des Leistenkörpers 8 dem herkömmlichen Isolierstoffmaterial ein Ferritmaterial beigemischt.

Ein herkömmliches Isolierstoffmaterial des Leistenkörpers 8 ist beispielsweise Polybutylenterephthalat (PBT), dem Glasfasern zur mechanischen Verstärkung beigemischt sein können. Bevor der Leistenkörper 8 spritzgegossen wird, wird dem PBT Ferritmaterial beigemischt. Eine möglichst homogene Verteilung des Ferritpulvers wird erreicht, wenn kleine Mengen von gesintertem Ferritpulver jeweils von PBT umhüllt werden, sc daß ein Granulat mit PBT und Ferrit vorliegt. Mit diesem Granulat wird die Spritzgußvorrichtung bestückt und der Leistenkörper 8 spritzgegossen.

Der Gewichtsanteil des Ferrits an dem Granulat ist abhängig von der Anwendung, d.h. von der Art der Störung, die abgeblockt oder gedämpft werden soll. Bei einem Airbag-Filter-Stecker 1 liegt der Gewichtsanteil von Ferritpulzer etwa bei 30 bis 50 % von dem Gesamtgewicht des Leistenkörpers 8.

Ein Ferrit ist eine Verbindung aus Eisenoxyd mit anderen Metalloxyden. Ferrite werden durch Sintern der feinpulvrigen Ausgangsmaterialien bei einer bestimmten Temperatur hergestellt. Ferrite sind hinreichend bekannt, auf ihre Zusammensetzung braucht daher hier nicht näher eingegangen zu werden.

Ihr Verhalten ähnelt dem von ferromagnetischen Werkstoffen. Da sie einen hohen spezifischen Widerstand haben und daher kaum elektrisch leitend sind, können sie gut als Filterelemente zur Störungsunterdrückung oder EMV-Abschirmung eingesetzt werden. Wenn ein Anschlußstift von Ferritmaterial umgeben ist, so erzeugen HF-Störsignale oder auch störende Oberwellen Wirbelströme in dem Ferritmateriel. Durch die Dämpfungseigenschaften des Ferrits werden die Wirbelströme in Wärme umgesetzt. Sommit werden die Störsignale gedämpft.

Diese positiven Eigenschaften bleiben auch noch erhalten, wenn das Ferritpulver mit PBT gemischt ist, d.h. wenn das Ferrit im PBT fein verteilt ist (in der Figur 3 durch die punktierte Fläche dargestellt). Mit einem solchen Gemisch aus PBT und Ferrit können Hochfrequenzstörungen oder steile Impulsflanken gedämpft werden. Ebenso weist das Gemisch ein induktives Dämpfungsverhalten auf. Somit können mit dem Filter-Stecker 1 hohe Dämgfungsanforderungen, insbesondere der Automobilelektronik, erfüllt werden.

Das Material, aus dem der Leistenkörper hergestellt ist, ist also ein Verbundwerkstoff (auch als Compound oder Zwei-Komponenten-Werkstoff bezeichnet), der zumindest einen Isolierstoff als Trägermaterial und dazugemischtes Ferritmaterial enthält.

Da der Leistenkörper 8 die Anschlußstifte 5 dicht umgibt und da Ferrit auch als EMV-Abschirmung wirkt, wird durch den Filter-Stecker 1 ein zusätzliches Schirmblech des Steckers 1 eingespart. Bei der Montage des Steckers 1 muß nicht darauf geachtet werden, ob ein Filterelement montiert ist, da der Leisterkörper 8 als Filterelement ausgebildet ist.

Der erfindungsgemäße Filter-Stecker 1 nimmt auch weniger Platz in Anspruch, da ein zusätzlicher Ferritblock nicht nötig ist. Durch den Leistenkörper 8 wird auch eine große Tiefenwirkung der Abschirmung oder Dämpfung erreicht, da der Ferritwerkstoff über den gesamten Leistenkörper 8 verteilt ist. Der Leistenkörper 8 kann in seiner Form recht einfach ausgestaltet werden, da keine mechanische Vorkehrungen zum Haltern eines Filterelements getroffen werden müssen.

## Patentansprüche

1. Filter-Stecker mit einem aus Isolierstoff hergestellten Leistenkörper, der eine Anzahl von parallelen, in einem Raster angeordneten Steckerstiften (5) umgibt,
**dadurch gekennzeichnet, daß**
der Leistenkörper (8) als Filterelement ausgebildet ist.

2. Filter-Stecker nach dem Oberbegriff von Anspruch 1, dadurch gekennzeichnet, daß der Leistenkörper (8) aus einem Verbundwerkstoff hergestellt ist, der eine Mischung aus Isolierstoff und Ferritmaterial aufweist.

3. Filter-Stecker nach Anspruch 1 oder 2, dadurch gekennzeichnet, daß der Stecker eine Stiftleiste oder eine Messerleiste ist.

4. Filter-Stecker nach Anspruch 1 oder 2, dadurch gekennzeichnet, daß der Stecker eine Buschsenleiste ist.

## Claims

1. Filter plug having a plug body, made of insulating material, which surrounds a number of parallel plug pins (5) arranged in a set pattern, characterized in that the plug body (8) is designed as a filter element.

2. Filter plug according to the preamble of Claim 1, characterized in that the plug body (8) is made of a compound material which has a mixture of insulator and ferrite material.

3. Filter plug according to Claim 1 or 2, characterized in that the plug is a pin connector or a blade connector.

4. Filter plug according to Claim 1 or 2, characterized in that the plug is a jack connector.

## Revendications

1. Connecteur-filtre avec un corps de réglette fabriqué à partir d'un matériau d'isolation, qui entoure un certain nombre de broches de connexion (5) parallèles disposées dans un quadrillage, caractérisé en ce que le corps de réglette (8) est formé en tant qu'élément de filtration.

2. Connecteur-filtre selon le préambule de la revendication 1, caractérisé en ce que le corps de réglette (8) est fabriqué à partir d'un matériau composite qui comporte un mélange de matériau d'isolation et de matériau ferrite.

3. Connecteur-filtre selon la revendication 1 ou 2, caractérisé en ce que le connecteur est une réglette de broches ou une réglette de contacts à couteau.

4. Connecteur-filtre selon la revendication 1 ou 2, caractérisé en ce que le connecteur est une réglette à douilles.
